# EUROPÄISCHE PATENTSCHRIFT

(11) **EP 0 904 336 B1**
(45) Veröffentlichungstag und Bekanntmachung des Hinweises auf die Patenterteilung: **29.08.2001**
(21) Anmeldenummer: 97929158.0
(22) Anmeldetag: 10.06.1997
(51) Int. Cl.: C10G 21/20

(54) **VERFAHREN ZUR HERSTELLUNG VON SCHWEFELARMEN ALIPHATISCHEN VERBINDUNGEN**
METHOD OF PREPARING LOW-SULPHUR ALIPHATIC COMPOUNDS
PROCEDE DE PREPARATION DE COMPOSES ALIPHATIQUES A FAIBLE TENEUR EN SOUFRE

(30) Priorität: 11.06.1996 DE 19623291
(43) Veröffentlichungstag der Anmeldung: 31.03.1999
(73) Patentinhaber: BASF AKTIENGESELLSCHAFT, 67056 Ludwigshafen (DE)
(72) Erfinder: VICARI, Maximilian, D-67117 Limburgerhof (DE); SCHWAB, Ekkehard, D-67434 Neustadt (DE); WALTER, Marc, D-67227 Frankenthal (DE); MAASSEN, Siegmar, D-67061 Ludwigshafen (DE)
(74) Vertreter: Kinzebach, Werner, Dr.
(86) Internationale Anmeldenummer: EP9703008
(87) Internationale Veröffentlichungsnummer: WO9747707

(56) Entgegenhaltungen:
- EP-A- 0 073 945
- EP-A- 0 538 738
- EP-A- 0 653 477
- DE-A- 2 014 262
- DE-A- 2 040 025
- FR-A- 1 591 367

## Beschreibung

Die Erfindung betrifft ein Verfahren zur Herstellung schwefelarmer aliphatischer Verbindungen und insbesondere ein Verfahren zur Entschwefelung von olefinreichen Kohlenwasserstoffen durch flüssig-flüssig-Extraktion.

Olefinreiche Kohlenwasserstoffgemische stehen in großen Mengen aus Cracker-Anlagen zur Verfügung. Insbesondere werden sogenannte Vakuumrückstand-Öle in thermischen Cracker-Anlagen (Visbreaker, Coker) zu leichtsiedenden Fraktionen umgewandelt, die sich durch einen hohen Olefingehalt auszeichnen. Diese Produkte werden z.B. in katalytischen Verfahren, wie dem Fluid Catalytic Cracking (FCC) oder dem Hydrocracken, zu Kraftstoffen verarbeitet.

Ein weiteres Beispiel für die großtechnische Verwendung dieser olefinreichen Kohlenwasserstoffgemische ist die Hydroformylierung zur Herstellung von höheren Aldehyden und/oder Alkoholen durch Umsetzung mit Wasserstoff und Kohlenmonoxid in Gegenwart eines Katalysators. Die resultierenden Alkohole dienen z.B. als Lösungsmittel oder werden z.B. zur Herstellung von Weichmachern verwendet. Dabei erweist sich, wie allgemein bei vielen Verfahren zur katalytischen Weiterverarbeitung olefinhaltiger Kohlenwasserstoffgemische, der hohe Schwefelgehalt dieser Gemische als Problem, da die enthaltenen Schwefelverbindungen vielfach als Katalysatorgifte wirken. Dies gilt insbesondere für die beim thermischen Cracken von schwerem Rückstandsöl anfallenden olefinreichen Kohlenwasserstoffgemische, die einen unerwünscht hohen Schwefelgehalt aufweisen können, wobei die Schwefelverunreinigungen im wesentlichen als aromatische Verbindungen, wie insbesondere Thiophen, vorliegen.

Aus der US-A-4,711,968 und der US-A-4,922,028 sind Verfahren zur direkten Hydroformylierung schwefelhaltiger, olefinreicher Kohlenwasserstoffgemische aus thermisch gecrackten Petroleumströmen bekannt, wobei jedoch nur bestimmte, minimale Schwefelkonzentrationen aufweisende Destillationsfraktionen verwendet werden.

Die Entschwefelung von Kohlenwasserstoffgemischen wird nach dem Stand der Technik katalytisch überwiegend unter Hydrier-/Dehydrierbedingungen durchgeführt, wie z.B. in Ullmann's Encyclopedia of Industrial Chemistry, 5. Aufl., 1991, Bd. A18, S. 65-67 beschrieben. Dabei werden bei der katalytischen Hydrierung, dem sogenannten Hydrotreating, die enthaltenen Schwefelverbindungen in Schwefelwasserstoff umgewandelt und anschliessend mit einem geeigneten Lösungsmittel herausgewaschen. Die eingesetzten Katalysatoren bewirken dabei jedoch auch die teilweise Hydrierung der Olefine, was im Hinblick auf eine Weiterverarbeitung, z.B. durch Hydroformylierung, nachteilig ist.

Als Alternative zu den katalytischen Hydrierverfahren beschreibt die EP-A-653 477 die Entschwefelung von Leichtölen durch flüssig-flüssig-Extraktion mit stickstoffhaltigen Heterocyclen oder Säureamiden, wobei bevorzugt N-Methylpyrrolidon und 1,3-Dimethyl-2-imidazolidinon verwendet werden. Der große Nachteil dieses Verfahrens besteht in der geringen Selektivität der verwendeten Extraktionsmittel gegenüber den Ausgangs-Kohlenwasserstoffen, so daß auch bei diesem Verfahren der Gehalt an erwünschten Olefinen verringert wird.

Selektive flüssig-flüssig-Extraktionsverfahren zur Gewinnung aromatischer Kohlenwasserstoffgemische aus aromatischen-nichtaromatischen Gemischen, wie sie z.B. bei der Naphtha-Aufarbeitung anfallen, werden in Ullmann's Encyclopedia of Industrial Chemistry, 5. Aufl., 1985, Bd. A3, S. 491-496 beschrieben. Einige der dort genannten Lösungsmittel (Furfural, Sulfuran, Dimethylsulfoxid, Diethylenglykol) wurden in der EP-A-653 477 zu Vergleichszwecken zur Entschwefelung durch flüssig-flüssig-Extraktion herangezogen. Sie haben sich jedoch als ungeeignet für diesen Zweck erwiesen.

Die DE-A-20 40 025 beschreibt ein Verfahren zur Abtrennung von hochreinen Aromaten aus Kohlenwasserstoffgemischen durch flüssig-flüssig-Extraktion mit nachgeschalteter Extraktivdestillation, wobei Morpholin und/oder N-substituierte Morpholine in Verbindung mit Wasser als Lösungsmittel eingesetzt werden. Dieses Verfahren findet praktische Anwendung im Morphylan-Prozeß von Krupp-Koppers, der ebenfalls in Ullmann's Encyclopedia of Industrial Chemistry, 5. Aufl., 1995, Bd. A3, S. 491-496 beschrieben wird. Die DE-A-20 40 025 befasst sich jedoch nicht mit dem Problem der selektiven Entfernung von Schwefelverunreinigungen aus olefinreichen Ausgangsprodukten und der anschliessenden katalytischen Weiterverarbeitung der entschwefelten Produkte.

Der vorliegenden Erfindung liegt deshalb die Aufgabe zugrunde, ein Verfahren zur Herstellung schwefelarmer aliphatischer Verbindungen aus olefinreichen Vorprodukten ohne wesentliche Verringerung des Olefingehalts zur Verfügung zu stellen.

Überraschenderweise wurde nun gefunden, daß diese Aufgabe gelöst wird durch Bereitstellung eines Verfahrens zur Herstellung schwefelarmer aliphatischer Verbindungen aus mit organischen Schwefelverbindungen verunreinigten, olefinreichen Ausgangsprodukten wobei man
a) das schwefelhaltige olefinreiche Ausgangsprodukt einer ein-oder mehrstufigen flüssig-flüssig-Extraktion mit einer morpholinhaltigen Extraktionsflüssigkeit unterzieht,
b) das Extraktionsmittel und die darin enthaltenen Schwefelverbindungen abtrennt und gegebenenfalls
c) das schwefelarme aliphatische Produkt weiterverarbeitet.

Als olefinreiche Ausgangsprodukte kommen erfindungsgemäß Olefine, Olefingemische oder olefinreiche Kohlenwasserstoffgemische in Frage, die mit organischen und insbesondere aromatischen Schwefelverbindungen verunreinigt sind. Bevorzugte Ausgangsprodukte sind jedoch olefinreiche Kohlenwasserstoffgemische, so wie sie z.B. in der petrochemischen Industrie bei thermischen Crackprozessen (Visbreaker, Coker) anfallen. Diese Kohlenwasserstoffgemische weisen einen hohen Gehalt an organischen, überwiegend aromatischen Schwefelverbindungen auf. Aufgrund des hohen Olefingehalts sind derartige Kohlenwasserstoffgemische ideale Ausgangsprodukte für die katalytische Umsetzung zu Folgeprodukten, wie Aldehyden und Alkoholen. Die Erfindung ermöglicht nun überraschenderweise eine Entschwefelung dieser Gemische mit hoher Selektivität, so daß eine Vergiftung der für die Folgereaktionen notwendigen Katalysatoren, wie z.B. Nickelkatalysatoren bei der Alkoholherstellung, vermieden wird.

Die selektive Entschwefelung gelingt erfindungsgemäß überraschenderweise dadurch, daß man ein morpholinhaltiges Extraktionsmittel verwendet, das bei einem Druck von etwa 1 atm und einer Temperatur von etwa 25°C ein relatives Abreicherungsverhältnis von aromatischer Schwefelverunreinigung zu Olefin von größer als etwa 10, wie z.B. von etwa 10 bis 30, aufweist.

Das relative Abreicherungsverhältnis ist ein Maß für die Selektivität des verwendeten Extraktionsmittels. Es ist um so größer, je mehr aromatische Schwefelverbindungen und je weniger Olefin in die Extraktionsmittel-Phase überführt werden.

Das Abreicherungsverhältnis kann für ein bestimmtes Extraktionsmittel zuverlässig, beispielsweise durch Extraktion von Coker-Benzinfraktionen, bestimmt werden, da deren Schwefelkontamination überwiegend aus aromatischen Schwefelberbindungen besteht. Das relative Abreicherungsverhältnis ist definiert durch den Quotienten aus prozentualer Abnahme des Schwefelgehalts, bestimmt durch Röntgenfluoreszenzspektroskopie, und prozentualer Abnahme des Olefingehalts, bestimmt gemäß DIN 51774.

Die erfindungsgemäß verwendete morpholinhaltige Extraktionsflüssigkeit ist vorzugsweise ausgewählt unter Morpholin und Morpholinderivaten, die am Stickstoffatom einen C₁-C₇-Acyl- oder C₁-C₇-Alkylrest tragen können, der gegebenenfalls durch Hydroxyl-Amino- oder Mercaptogruppen substituiert ist oder im Alkylteil ein Heteroatom, ausgewählt unter O, N und S, trägt, oder Gemischen davon, gegebenenfalls in Kombination mit Wasser oder einer mit der enthaltenen Morpholinverbindung mischbaren Flüssigkeit. Dazu zählen Ketone von Stickstoffheterocyclen, wie z.B. Pyrrolidone, Imidazolidinone, Pyrimidinone, Piperidone, Pyrazolidinone und Piperazinone, bestimmte Säureamide, wie z.B. Dimethylformamid, Diethylformamid und Dimethylacetamid, schwefelhaltige Lösungsmittel, wie z.B. Tetrahydrothiophendioxid und Dimethylsulfoxid sowie Glykole, wie z.B. Ethylenglykol.

Geeignete N-substituierte Morpholinverbindungen sind insbesondere N-C₁-C₇-Alkyl- und N-C₁-C₇-Acylmorpholinverbindungen. Als Beispiele hierfür sind zu nennen N-Methyl-, N-Ethyl-, N-n-Propyl-, N-n-Butyl-, N-n-Pentyl-, N-n-Hexyl-, N-n-Heptyl-, N-Formyl-, N-Acetyl-, N-Propionyl-, N-Butyryl, N-Valeryl, N-Hexanoyl oder N-Hetpanoylmorpholin.

Die Menge an Morpholin bzw. N-substituierten Morpholinverbindungen kann in einem weiten Bereich variieren. Im allgemeinen beträgt das Gewichtsverhältnis von Morpholin bzw. Morpholinverbindung zu Kohlenwasserstoffgemisch mindestens 1:1. Es liegt insbesondere im Bereich von 2:1 bis 5:1. Temperatur und Druck, bei denen die Extraktions durchgeführt wird, sind nicht kritisch. Im allgemeinen arbeitet man bei Umgebungstemperatur und Normaldruck. Es können jedoch auch höhere Temperaturen und Drücke zur Anwendung kommen.

Die flüssig-flüssig-Extraktion wird in üblicher Weise durchgeführt. Geeignete Apparaturen und Verfahrensweisen sind dem Fachmann bekannt und z.B. beschrieben in Ullmann, 3. Aufl., 1951, Bd. 1, S. 409-428. Als Beispiele sind die Verwendung von Siebbödenkolonnen, Extraktionssäulen mit Misch- und Ruhezonen, wie z.B. Rührkolonnen, und Extraktionsbatterien, wie z.B. Mixer-Settler-Apparaturen. Bevorzugt ist die Durchführung der Extraktion im Gegenstrom. Vorzugsweise wird das Extraktionsmittel zurückgeführt.

Die erhaltenen entschwefelten Produkte weisen einen im wesentlichen unveränderten Olefingehalt und einen um wenigstens 60 %, insbesondere wenigstens 80 % und vorzugsweise wenigstens 90 % reduzierten Schwefelgehalt auf.

Das erfindungsgemäß hergestellte entschwefelte Produkt kann entweder ein einzelnes Olefin, ein Olefingemisch oder ein olefinreiches Kohlenwasserstoffgemisch sein und als solches seinem Verwendungszweck zugeführt werden. Das erfindungsgemäße Verfahren umfasst damit dann lediglich die Verfahrensschritte a) und b) und stellt somit einen reinen Entschwefelungsprozess dar.

Es kann jedoch auch wünschenswert sein, das entschwefelte Produkt in einem Folgeschritt gezielt weiterzuverarbeiten. Verfahrensschritt c) kann beispielsweise die destillative Aufarbeitung der hergestellten Olefingemische bzw. olefinreichen Kohlenwasserstoffgemische beinhalten. Da aber erfindungsgemäß vor allem solche Schwefelverbindungen entfernt werden, die als Katalysatorgifte bekannt sind, wie z.B. Thiophene, werden die erhaltenen entschwefelten Olefingemische bevorzugt in katalytischen Verfahren, wie z.B. der Hydroformylierung, zu höheren Alkoholen oder Aldehyden weiterverarbeitet.

Gegenstand der Erfindung ist außerdem die Verwendung der obengenannten morpholinhaltigen Extraktionsmittel zur Entschwefelung von Olefinen, Olefingemischen oder olefinreichen Kohlenwasserstoffgemischen.

Die Erfindung wird durch die nachfolgenden, nicht limitierenden Beispiele und Vergleichsbeispiele erläutert.

Als Ausgangs-Kohlenwasserstoffgemisch für die flüssig-flüssig-Extraktion wurde eine Coker-Benzin-Fraktion mit einem Schwefelgehalt (bestimmt durch Röntgenfluoreszenzspektroskopie) von 6200 bis 7100 ppm verwendet. Der Olefingehalt wurde in Form der Bromzahl nach DIN 51 774 T1-3, Aug. 1975 ermittelt und lag bei 64 bis 71 g/100 g.

### Beispiel 1 (erfindungsgemäß)

Das Ausgangs-Kohlenwasserstoffgemisch wurde erfindungsgemäß durch flüssig-flüssig-Extraktion in einem einstufigen Ausrührversuch mittels N-Formylmorpholin (NFM) als Extraktionsmittel behandelt.

### Folgende Bedingungen wurden eingestellt:

Verhältnis

| | |
|---|---|
| NFM/Kohlenwasserstoffgemisch | 3/1 (kg/kg) |
| Druck | 1,013 bar |
| Temperatur | 25°C |

### Folgende Ergebnisse wurde erzielt:

| | |
|---|---|
| Abnahme Olefingabalt (%) | 3 |
| Abnahme Schwefelgehalt (%) | 66 |
| Abreicherungsverhältnis | 22 |

### Vergleichsbeispiel 1

Das Ausgangs-Kohlenwasserstoffgemisch wurde durch flüssig-flüssig-Extraktion in einem einstufigen Ausrührversuch mittels N-Methyl-2-pyrrolidon (NMP) als Extraktionsmittel unter den gleichen Bedingungen wie im Beispiel 1 behandelt.

### Folgende Ergebnisse wurden erzielt:

| | |
|---|---|
| Abnahme Olefingabalt (%) | 25 |
| Abnahme Schwefelgehalt (%) | 78 |
| Abreicherungsverhältnis | 3,1 |

### Beispiel 2 (erfindungsgemäß)

Das Ausgangs-Kohlenwasserstoffgemisch wurde erfindungsgemäß durch flüssig-flüssig-Extraktion in einer sechsstufigen Mixer-Settler-Anlage behandelt.

### Folgende Bedingungen wurden eingestellt:

| | |
|---|---|
| Extraktionamittel Verhältnis | N-Formylmorpholin (NFM) |
| NFM/KW-Gemisch | 3,5/1 ((kg·h⁻¹) / (kg·h⁻¹)) |
| Druck | 1,013 bar |
| Temperatur | 25°C |

### Folgende Ergebnisse wurden erzielt:

| | |
|---|---|
| Abnahme Olefingehalt (%) | 7 |
| Abnahme Schwefelgehalt (%) | 95 |
| Abreicherungsverhältnis | 13,5 |

Der Vergleich zwischen Beispiel 1, Vergleichsbeispiel 1 und Beispiel 2 zeigt, daß es bei der Verwendung von NFM als Extraktionsmittel möglich ist, olefinreiche Kohlenwasserstoffgemische im wesentlichen ohne Verringerung des Olefingehalts zu entschwefeln.

Bei der Verwendung einer sechsstufigen Mixer-Settler-Apparatur erfolgt der Schwefelabbau fast quantitativ.

### Vergleichsbeispiel 2

Das Ausgangs-Kohlenwasserstoffgemisch wurde gemäß dem Stand der Technik unter Dehydrierbedingungen katalytisch behandelt.

### Folgende Bedingungen wurden eingestellt:

| | |
|---|---|
| Katalysator | CoMo/Al₂O₃ |
| Druck | 1,013 bar |
| WHSV | 1,0 kg/(l·h) |
| H₂/Kohlenwasserstoffgemisch | 2/1 (mol/mol) |
| Temperatur | 500-600°C |

### Folgende Ergebnisse wurden erzielt:

| | | | |
|---|---|---|---|
| temperatur (0°C) | 500 | 550 | 600 |
| Abnahme Olefingehalt (%) | 57 | 49 | 33 |
| Abnahme Schwefelgehalt (%) | 66 | 52 | 20 |
| Abreicherungsverhältnis | 1,2 | 1,2 | 0,6 |

### Vergleichsbeispiel 3

Das Ausgangs-Kohlenwasserstoffgemisch wurde gemäß dem Stand der Technik unter Hydrierbedingungen katalytisch behandelt.

### Folgende Bedingungen wurden eingestellt:

| | |
|---|---|
| katalysator | Ag/Al₂O₃ |
| Druck | 20 bar |
| WHSV | 0,25 kg/(l·h) |
| H₂/KW-Gemisch | 2/1 (mol/mol) |
| Temperatur | 140-220°C |

### Folgende Ergebnisse wurden erzielt:

| | | |
|---|---|---|
| Temperatur (°C) | 180 | 220 |
| Abnahme Olefingehalt (%) | 13 | 62 |
| Abnahme Schwefelgehalt (%) | 70 | 69 |
| Abreicherungsverhältnis | 5,4 | 1,1 |

Der Vergleich zwischen Beispiel 2 und den Vergleichsbeispielen 2 und 3 zeigt, daß es mit dem erfindungsgemäßen Verfahren im Gegensatz zu den dem Stand der Technik entsprechenden Hydrier- und Dehydrierverfahren möglich ist, olefinreiche Kohlenwasserstoffgemische ohne Verringerung des Olefingehalts selektiv zu entschwefeln.

## Patentansprüche

1. Verfahren zur Herstellung schwefelarmer aliphatischer Verbindungen aus mit organischen Schwefelverbindungen verunreinigten, olefinreichen Ausgangsprodukten, wobei man
a) das schwefelhaltige olefinreiche Ausgangsprodukt einer ein- oder mehrstufigen flüssig-flüssig-Extraktion mit einer morpholinhaltigen Extraktionsflüssigkeit unterzieht,
b) das Extraktionsmittel und die darin enthaltenen Schwefelverbindungen abtrennt und gegebenenfalls
c) das schwefelarme aliphatische Produkt weiterverarbeitet.

2. Verfahren nach Anspruch 1, **dadurch gekennzeichnet**, daß man ein morpholinhaltiges Extraktionsmittel verwendet, daß bei einem Druck von etwa 1 atm und einer Temperatur von etwa 25°C ein relatives Abreicherungsverhältnis von aromatischer Schwefelverunreinigung zu Olefin von größer als etwa 8 aufweist.

3. Verfahren nach einem der vorhergehenden Ansprüche, **dadurch gekennzeichnet**, daß die morpholinhaltige Extraktionsflüssigkeit ausgewählt ist unter Morpholin und Morpholinderivaten, die am Stickstoffatom einen C₁-C₇-Acyl- oder C₁-C₇-Alkylrest tragen können, der gegebenenfalls durch Hydroxyl-, Amino-oder Mercaptogruppen substituiert ist oder im Alkylteil ein Heteroatom, ausgewählt unter O, N und S, trägt, oder Gemischen davon, gegebenenfalls in Kombination mit Wasser oder einer mit der enthaltenen Morpholinverbindung mischbaren Flüssigkeit.

4. Verfahren nach einem der vorhergehenden Ansprüche, **dadurch gekennzeichnet**, daß das Extraktionsmittel ein N-C₁-C₇-Acylmorpholin ist.

5. Verfahren nach einem der vorhergehenden Ansprüche, **dadurch gekennzeichnet**, daß das Extraktionsmittel N-Formylmorpholin ist.

6. Verfahren nach einem der vorhergehenden Ansprüche, **dadurch gekennzeichnet**, daß Extraktionsmittel und schwefelhaltiges olefinreiches Ausgangsprodukt in einem Gewichtsverhältnis von etwa 1:1 bis etwa 5:1 während des Extraktionsschritts vorliegen.

7. Verfahren nach einem der vorhergehenden Ansprüche, **dadurch gekennzeichnet**, daß das zu entschwefelnde olefinreiche Ausgangsprodukt ein Olefingemisch ist, das beim thermischen Cracken von Rückstandsöl anfällt.

8. Verfahren nach einem der vorhergehenden Ansprüche, **dadurch gekennzeichnet**, daß man in Stufe b) ein entschwefeltes Produkt erhält, das ein Olefingemisch umfaßt, welches in Stufe c) weiter aufgetrennt wird.

9. Verfahren nach einem der vorhergehenden Ansprüche, **dadurch gekennzeichnet**, daß man in Stufe b) ein entschwefeltes Produkt erhält, das man in Stufe c) einer katalytischen Folgereaktion unterzieht.

10. Verfahren nach Anspruch 9, **dadurch gekennzeichnet**, daß die katalytische Folgereaktion eine Olefin-Hydroformylierung mit anschließender katalytischer Reduktion des Carbonylierungsproduktes zum korrespondierenden Alkohol ist.

11. Verwendung eines morpholinhaltigen Extraktionsmittels gemäß der Definition in einem der Ansprüche 2 bis 5 zur Entschwefelung von Olefinen, Olefingemischen oder olefinreichen Kohlenwasserstoffgemischen.

## Claims

1. A process for producing low-sulfur aliphatic compounds from olefin-rich starting materials contaminated with organic sulfur compounds, which comprises
a) subjecting the sulfurous olefin-rich starting material to a single- or multi-stage liquid-liquid extraction with a morpholinic extractant,
b) removing the extractant and the sulfur compounds comprised therein, and optionally
c) subjecting the low-sulfur aliphatic product to further processing.

2. A process as claimed in claim 1, wherein the morpholinic extractant used provides a relative depletion ratio of aromatic sulfur contamination to olefin of greater than about 8 at a pressure of about 1 atm and a temperature of about 25°C.

3. A process as claimed in either of the preceding claims, wherein the morpholinic extractant is selected from morpholine and morpholine derivatives which are N-substituted by an unsubstituted or hydroxyl-, amino- or mercapto-substituted C₁-C₇-acyl or C₁-C₇-alkyl radical with or without a hetero atom selected from the group consisting of oxygen, nitrogen and sulfur in the alkyl moiety, or mixtures thereof, optionally in combination with water or with a liquid which is miscible with the morpholine compound present therein.

4. A process as claimed in any of the preceding claims, wherein the extractant is an N-C₁-C₇-acylmorpholine.

5. A process as claimed in any of the preceding claims, wherein the extractant is N-formylmorpholine.

6. A process as claimed in any of the preceding claims, wherein the extractant and the sulfurous olefin-rich starting material are present during the extraction step in a weight ratio of from about 1:1 to about 5:1.

7. A process as claimed in any of the preceding claims, wherein the olefin-rich starting material to be desulfurized is an olefin mixture from the thermal cracking of residue oil.

8. A process as claimed in any of the preceding claims, wherein stage b) affords a desulfurized product comprising an olefin mixture which is further separated in stage c).

9. A process as claimed in any of the preceding claims, wherein stage b) affords a desulfurized product which is subjected to a catalytic conversion reaction in stage c).

10. A process as claimed in claim 9, wherein the catalytic conversion reaction is an olefin hydroformylation with subsequent catalytic reduction of the carbonylation product to the corresponding alcohol.

11. The use of a morpholinic extractant as defined in any of claims 2 to 5 for desulfurizing olefins, olefin mixtures or olefin-rich hydrocarbon mixtures.

## Revendications

1. Procédé de préparation de composés aliphatiques à faible teneur en soufre à partir de produits de départ riches en oléfines, contaminés par des composés organiques de soufre, dans lequel
a) l'on soumet le produit de départ riche en oléfines et contenant du soufre à une extraction liquide-liquide en une ou plusieurs étapes, à l'aide d'un liquide d'extraction contenant de la morpholine,
b) on sépare l'agent d'extraction ainsi que les composés soufrés qui y sont contenus, et éventuellement
c) on retraite le produit aliphatique à faible teneur en soufre.

2. Procédé selon la revendication 1, **caractérisé en ce que** l'on utilise un agent d'extraction contenant de la morpholine, qui présente, sous une pression d'environ 1 atmosphère et à une température d'environ 25°C, un taux d'appauvrissement relatif des impuretés soufrées aromatiques à l'oléfine supérieur à 8.

3. Procédé selon l'une des revendications qui précèdent, **caractérisé en ce que** le liquide d'extraction contenant de la morpholine est choisi parmi la morpholine et des dérivés de morpholine qui peuvent porter sur l'atome d'azote un reste acyle en C₁ à C₇ ou alkyle en C₁ à C₇, qui est éventuellement substitué par des radicaux hydroxyle, amino ou mercapto ou porte dans la partie alkyle un hétéroatome choisi dans le groupe de O, N et S, ou leurs mélanges, éventuellement en combinaison avec de l'eau ou un liquide miscible avec le composé de morpholine présent.

4. Procédé selon l'une des revendications qui précèdent, **caractérisé en ce que** l'agent d'extraction est une N-acylmorpholine en C₁ à C₇.

5. Procédé selon l'une des revendications qui précèdent, **caractérisé en ce que** l'agent d'extraction est une N-formylmorpholine.

6. Procédé selon l'une des revendications qui précèdent, **caractérisé en ce que** l'agent d'extraction et le produit de départ riche en oléfine et contenant du soufre sont présents en proportion pondérale d'environ 1:1 à environ 5:1 pendant l'étape d'extraction.

7. Procédé selon l'une des revendications qui précèdent, **caractérisé en ce que** le produit de départ riche en oléfine et à désulfurer est un mélange d'oléfines qui apparaît lors du craquage thermique d'huiles résiduaires de raffinage.

8. Procédé selon l'une des revendications qui précèdent, **caractérisé en ce qu**'à l'étape b), on obtient un produit désulfuré comprenant un mélange d'oléfines, lequel est soumis à une séparation plus poussée dans l'étape c).

9. Procédé selon l'une des revendications qui précèdent, **caractérisé en ce qu**'à l'étape b) on obtient un produit désulfuré que l'on soumet dans l'étape c) à une post-réaction catalytique.

10. Procédé selon la revendication 9, **caractérisé en ce que** la post-réaction catalytique est une hydroformylation d'oléfine avec réduction catalytique subséquente du produit de carbonylation en l'alcool correspondant.

11. Utilisation d'un agent d'extraction contenant de la morpholine selon la définition de l'une des revendications 2 à 5 pour la désulfuration d'oléfines, de mélanges d'oléfines ou de mélanges d'hydrocarbures riches en oléfines.
